# FASCICULE DE BREVET EUROPEEN

(11) **EP 3 811 158 B1**
(45) Date de publication et mention de la délivrance du brevet: **26.07.2023**
(21) Numéro de dépôt: 19744846.7
(22) Date de dépôt: 07.06.2019
(51) Int. Cl.: G04B 23/02, G04B 9/02

(54) **MECANISME DE REVEIL ET PIECE D'HORLOGERIE COMPORTANT UN TEL MECANISME**
WECKMECHANISMUS UND MIT EINEM SOLCHEN MECHANISMUS AUSGESTATTETE UHR
ALARM CLOCK MECHANISM AND TIMEPIECE COMPRISING SUCH A MECHANISM

(30) Priorité: 20.06.2018 EP 18178908
(43) Date de publication de la demande: 28.04.2021
(73) Titulaire: Patek Philippe SA Genève, 1204 Genève (CH)
(72) Inventeur: HUMAIR, Pascal, 1205 Genève (CH); GIACOBINO, Julien, 1203 Genève (CH)
(74) Mandataire: Micheli & Cie SA
(86) Numéro de dépôt international: PCT/IB2019/054754
(87) Numéro de publication internationale: WO 2019/243940

(56) Documents cités:
- EP-A1- 1 394 637
- EP-A1- 1 533 666
- EP-A1- 2 226 688

## Description

La présente invention concerne un mécanisme de réveil pour pièce d'horlogerie mécanique, et plus particulièrement un tel mécanisme de réveil pouvant se trouver soit dans un état activé, soit dans un état désactivé, et comprenant :
- un mécanisme de sonnerie ;
- un ressort-moteur agencé pour se désarmer en entraînant le mécanisme de sonnerie suite à son déclenchement ;
- un mécanisme à commande manuelle agencé pour alternativement activer et désactiver le mécanisme de réveil ;
- un système de déclenchement comportant une came reliée cinématiquement au mouvement, et agencée pour commander le déclenchement du mécanisme de sonnerie à une heure préprogrammée, lorsque le mécanisme de réveil est dans l'état activé ; et
- un système de réglage permettant de programmer manuellement et d'indiquer l'heure programmée pour le déclenchement du mécanisme de sonnerie.

Selon un deuxième aspect, l'invention concerne une pièce d'horlogerie comportant un mécanisme de réveil conforme au premier aspect de l'invention.

### ART ANTERIEUR

On connait des mécanismes de réveil conforme à la définition donnée ci-dessus. Dans ces mécanismes connus, la sonnerie du réveil consomme une quantité importante d'énergie mécanique. C'est la raison pour laquelle les pièces d'horlogeries qui en sont équipées possèdent généralement un deuxième barillet avec un ressort-moteur exclusivement dédié à l'actionnement de la sonnerie. Toutefois, même avec un barillet supplémentaire, l'énergie mécanique disponible n'est généralement pas suffisante pour permettre au mécanisme de réveil de sonner une deuxième fois après avoir sonné une première fois, à moins que l'utilisateur de la pièce d'horlogerie n'ait remonté entre-temps le barillet de sonnerie. Cet état de fait peut être à l'origine de mauvaises surprises pour une personne qui désire utiliser le mécanisme de réveil de sa pièce d'horlogerie. Il serait donc souhaitable de disposer d'un mécanisme de réveil avec lequel on peut être certain qu'il y a suffisamment d'énergie pour lui permettre de sonner le moment venu pendant toute la durée voulue. EP 2 226 688 A1 concerne une pièce d'horlogerie comportant une unité de commande déplacée entre des positions définies par un mécanisme de réserve de marche. Une unité de déclenchement, c'est-à-dire une roue à rochet, est activée pour coopérer avec une pointe de déclenchement pour déclencher un mécanisme supplémentaire, qui est un mécanisme d'alarme sonnant à des intervalles fixes (par exemple : chaque heure, chaque quart d'heure). EP 1 394 637 A1 concerne un mécanisme de montre comprenant un indicateur de réglage d'alarme et une commande de verrouillage actionnés par un bouton-poussoir à travers une goupille dentée, un rochet, une roue et comprenant des leviers de verrouillage d'alarme et d'indicateur de verrouillage avec un symbole d'affichage attaché.

### BREF EXPOSE DE L'INVENTION

Un but de la présente invention est de remédier aux inconvénients de l'art antérieur qui viennent d'être expliqués. La présente invention atteint ce but ainsi que d'autres en fournissant un mécanisme de réveil conforme à la revendication 1 annexée. Des modes de réalisation préférés de la présente invention sont définis dans les revendications annexées 2-11.

On comprendra que l'expression « mécanisme de réveil » désigne ici tout mécanisme adapté pour émettre des signaux acoustiques à des moments choisis à l'avance.

Conformément à l'invention, le mécanisme de réveil peut être mis dans l'état activé ou dans l'état désactivé. Lorsque le mécanisme de réveil se trouve dans l'état désactivé, le mécanisme de sonnerie ne se déclenche pas à l'heure préprogrammée, même si le ressort-moteur et suffisamment armé pour entraîner le mécanisme de sonnerie. De plus, le mécanisme de réveil comporte un isolateur agencé pour neutraliser la fonction d'activation du mécanisme de réveil lorsque le degré d'armage du ressort-moteur est inférieur à une première valeur seuil prédéfinie. Grâce à cette caractéristique, si le mécanisme de réveil est dans l'état activé, un utilisateur peut être certain que la sonnerie se produira effectivement lorsque la came commandera le déclenchement du mécanisme de sonnerie. Inversement, si l'utilisateur oublie de remonter le barillet de sonnerie avant de se servir du mécanisme à commande manuelle pour activer le mécanisme de réveil, le mécanisme de commande manuelle sera inopérant. En constatant qu'il ne peut pas activer le mécanisme de réveil, l'utilisateur se rendra compte qu'il a oublié de remonter le barillet de sonnerie.

Conformément à un mode de réalisation avantageux de l'invention, le mécanisme de réveil comporte encore un organe indicateur d'activation agencé pour indiquer si le mécanisme de réveil et dans l'état activé ou dans l'état désactivé. La présence d'un organe indicateur d'activation a notamment l'avantage de permettre de confirmer à un utilisateur, qui vient d'actionner le mécanisme à commande manuelle pour activer le mécanisme de réveil, que le mécanisme de réveil a effectivement été activé.

### BREVE DESCRIPTION DES FIGURES

D'autres caractéristiques et avantages de la présente invention apparaîtront à la lecture de la description qui va suivre, donnée uniquement à titre d'exemple non limitatif, et faite en référence aux dessins annexés dans lesquels :
- la figure 1 est une vue schématique en plan côté cadran d'une montre-bracelet comportant un mécanisme de réveil conforme à un mode de réalisation particulier de l'invention ;
- la figure 2A est une vue partielle en plan de dessus du mécanisme de réveil de la montre-bracelet de la figure 1, montrant plus particulièrement l'arbre et le ressort qui font partie du barillet de sonnerie, l'arrêtage, et le système logique ;
- la figure 2B est un schéma de principe du fonctionnement de l'arrêtage du mécanisme de réveil de la montre-bracelet de la figure 1 ;
- les figures 3A, 3B et 3C sont des vues schématiques en plan montrant le système de déclenchement du mécanisme de réveil de la montre-bracelet de la figure 1, les figures 3A et 3B illustrant le mécanisme de réveil dans l'état activé, respectivement avant le déclenchement et juste après le déclenchement, et la figure 3C illustrant le mécanisme de réveil dans l'état désactivé ;
- les figures 4A, 4B et 4C sont des vues schématiques en plan de dessous montrant le mécanisme à commande manuelle agencé pour faire passer alternativement le mécanisme de réveil de la montre-bracelet de la figure 1 de l'état activé à l'état désactivé et inversement, et montrant de plus l'isolateur agencé pour neutraliser la fonction d'activation du mécanisme de réveil, les figures 4A et 4B illustrant le mécanisme de réveil dans l'état activé, le degré d'armage du ressort-moteur étant respectivement supérieur et inférieur à la première valeur seuil prédéfinie, et la figure 4C illustrant le mécanisme de réveil dans l'état désactivé, le degré d'armage du ressort-moteur étant inférieur à la première valeur seuil ;
- les figures 5A, 5B et 5C sont des vues schématiques en plan illustrant trois phases du fonctionnement du mécanisme automatique agencé pour désactiver le mécanisme de réveil de la montre-bracelet de la figure 1 lorsque le ressort-moteur s'est désarmé jusqu'au-dessous d'une valeur seuil prédéfinie.

### DESCRIPTION DETAILLEE D'UN MODE REALISATION

La figure 1 annexée est une vue schématique en plan côté cadran d'une montre-réveil conforme à un mode de réalisation particulier de l'invention. La montre-réveil représentée va maintenant être décrite en se limitant aux aspects essentiels de l'invention et en laissant de côté un grand nombre de détails qui ne concernent pas directement l'invention. La montre de la figure 1 comporte une couronne de remontage (référencée 11) qui dépasse de la carrure de la montre approximativement à 4 heures. La couronne 11 est agencée de manière à permettre de remonter le barillet de sonnerie en la faisant tourner, en position repoussée, dans le sens horaire. La couronne de remontage 11 permet également de corriger l'heure d'alarme. Pour décaler l'heure d'alarme vers l'avant ou vers l'arrière, il faut faire tourner la couronne respectivement dans le sens horaire et dans le sens antihoraire après avoir amené la tige de remontoir en position de réglage de l'heure d'alarme. L'heure d'alarme est affichée, sous forme numérique, dans deux guichets (référencés 3 et 5) qui sont aménagés côte à côte dans le cadran à 12 heures. Un premier des deux guichets (référencé 3) indique l'heure sous la forme d'un nombre entier entre 1 et 12, et le deuxième guichet (référencé 5) indique la minute sous la forme d'un nombre à deux chiffres qui est un multiple de 5 compris entre 00 et 55. La montre-réveil illustrée dans la figure 1 comporte encore un poussoir (référencé 13) qui dépasse de la carrure approximativement à 2 heures. Ce poussoir est prévu pour permettre d'actionner manuellement un mécanisme agencé pour alternativement activer et désactiver le mécanisme de réveil de la montre. Conformément au mode de réalisation qui fait l'objet du présent exemple, ce mécanisme à commande manuelle est en outre associé à un organe indicateur d'activation qui est prévu pour indiquer si le mécanisme de réveil est dans l'état activé ou dans l'état désactivé. Cet organe indicateur est agencé pour apparaître dans un troisième petit guichet du cadran (référencé 7). Le guichet 7 est aménagé à 12 heures entre les deux premiers guichets 3 et 5 et le tour d'heures. Enfin, un quatrième petit guichet (référencé 9) est disposé entre les deux premiers guichets 3 et 5 et le centre du cadran. L'indicateur qui apparaît dans le petit guichet 9 est un indicateur jour/nuit associé à l'heure d'alarme.

Conformément à l'invention, Le mécanisme de réveil comprend un mécanisme de sonnerie et un ressort-moteur 15 (figure 2A) agencé pour se désarmer en entraînant le mécanisme de sonnerie suite à un déclenchement de ce dernier. De manière classique, le ressort-moteur qui est exclusivement dédié à l'actionnement de la sonnerie, est agencé dans un barillet. Lorsque le barillet tourne, il entraîne le mécanisme de sonnerie par l'intermédiaire d'un train d'engrenage. Le barillet entraîne également un frein d'inertie prévu pour réguler son dévidement et donc la fréquence avec laquelle les signaux acoustiques sont émis. Le rouage qui relie le barillet au frein d'inertie est appelé le « petit rouage ». Ce type d'agencement est connu en tant que tel. Il ne sera donc pas décrit plus avant dans la présente description qui laisse volontairement de côté un grand nombre de détails qui peuvent être repris de l'état de la technique et qui ne concernent pas directement l'invention. En ce qui concerne les mécanismes de sonnerie en particulier, on peut en trouver une description pertinente par exemple dans le livre « Théorie d'horlogerie » (pages 222-224).

Comme on peut le voir en particulier dans la figure 2A, le barillet de sonnerie du mécanisme de réveil qui fait l'objet de la présente description est équipé d'un arrêtage (référencé 85). Les arrêtages sont des dispositifs qui sont connus de l'homme du métier en tant que tels. Dans une pièce d'horlogerie, l'arrêtage sert d'une part à limiter le nombre de tours d'armage du barillet lors du remontage, et il sert d'autre part à empêcher que le ressort-moteur ne se désarme complètement. La figure 2B est un schéma de principe du fonctionnement de l'arrêtage du mécanisme de réveil du présent exemple. Le principe de fonctionnement de l'arrêtage représenté est similaire à celui d'un arrêtage à croix de Malte traditionnel. Toutefois, l'arrêtage illustré possède la particularité d'être étagé sur deux niveaux. La disposition sur deux niveaux présente l'avantage d'économiser de la place en largeur, tout en évitant les risques de désynchronisation. La figure 2B montre une portion de disque 81 et un doigt 83 qui sont tous deux fixés sur l'arbre du barillet (non représenté dans la figure 2B, mais visible et référencé 79 dans la figure 2A). La figure 2B montre encore un mobile partiellement denté 85 à deux niveaux qui est monté pivotant sur un arbre fixe à proximité du barillet. Le premier niveau du mobile 85 est constitué par une étoile 87 qui est agencée pour coopérer avec le doigt 83, et le deuxième niveau est constitué par une came 89 agencée pour coopérer avec la portion de disque 81. On peut voir que la came 89 comporte une portion circulaire 91 et deux portions concaves 93a et 93b.

Vu de dessus, comme représenté dans les figures 2A et 2B, le sens dans lequel il faut faire tourner l'arbre 79 pour remonter le barillet est le sens horaire, et donc à l'inverse, le barillet se désarme en faisant tourner l'arbre de barillet dans le sens antihoraire. On comprendra donc que la position angulaire du mobile d'arrêtage 85 dans les figures 2A et 2B correspond à la situation où le ressort-moteur est complètement armé. Comme on peut le voir, la portion de disque 81 présente une face concave, et dans la configuration illustrée, l'arrêtage 85 bloque la rotation de l'arbre de barillet dans le sens horaire par arc-boutement d'une des extrémités 81a de la face concave contre une extrémité de la portion circulaire 91 de la came 89. Dans cette configuration, le barillet est par contre libre de se désarmer en entraînant l'arbre 79 dans le sens antihoraire.

Lorsque le ressort-moteur se désarme en entraînant l'arbre de barillet, il entraîne le doigt 83 en rotation, de sorte que ce dernier fait avancer l'étoile 87 d'un pas à chaque tour. Dans l'exemple illustré, le doigt 83 fait pivoter le mobile d'arrêtage 85 de 30° à chaque tour de l'arbre de barillet. Lorsque le mobile d'arrêtage a pivoté de 60°, le ressort-moteur ayant fait accomplir deux tours complets à l'arbre de barillet en se désarmant, ce dernier se bloque à nouveau en raison, cette fois-ci, de l'arc-boutement de l'extrémité 81b de la face concave de la portion de disque 81 contre l'autre extrémité de la portion circulaire 91 de la came 89. L'arrêtage empêche ainsi le barillet de se désarmer davantage. On comprendra en outre que la position angulaire du mobile d'arrêtage 85 est fonction du degré d'armage du ressort-moteur et que, dans l'exemple illustré, un angle de 60° sépare la position d'armage maximum de la position d'armage minimum.

Conformément à l'invention, le mécanisme de réveil comprend un système de déclenchement prévu pour commander le déclenchement du mécanisme de sonnerie à une heure programmée, pour autant que le mécanisme de réveil soit activé. Les figures 3A, 3B et 3C sont des vues schématiques en plan du système de déclenchement du mécanisme de réveil de la montre de la figure 1. Les deux premières de ces trois figures illustrent le système de déclenchement lorsque le mécanisme de réveil et dans l'état activé, alors que la troisième figure 3C illustre le même système lorsque le mécanisme de réveil est dans l'état désactivé. On précisera de plus, que la figure 3A montre le système avant le déclenchement et la figure 3B le montre juste après. Sur les trois figures, on peut voir un levier 33 monté rotatif sur un pivot 34 et muni d'un premier bras agencé pour coopérer avec un mobile denté 18 qui fait partie du petit rouage, une came de déclenchement 21 munie d'une encoche 23, et une bascule de déclenchement 25 pivotée autour d'un axe 27 et munie d'un bec 29 qui est rappelé contre la came 21 par un ressort de rappel 31. On peut voir en outre que l'extrémité distale de la bascule 25 porte une goupille 32 agencée pour coopérer avec un second bras du levier 33. Dans la configuration illustrée par la figure 3A, le premier bras du levier 33 est inséré dans la denture d'une étoile à quatre branches 19 du mobile 18. Le mobile 18 est donc bloqué de sorte que le barillet de sonnerie ne peut pas tourner. Dans la configuration illustrée par la figure 3B, le premier bras du levier 33 est maintenu écarté de la denture de l'étoile 19, de sorte que le mobile 18 est libre de tourner, le barillet étant alors libre de se désarmer en entraînant le mécanisme de sonnerie.

La came 21 est reliée au rouage de finissage de la montre de manière à être entraînée pour tourner dans le sens antihoraire (la came étant vue sous l'angle représenté dans les figures). Dans le présent exemple, la came 21 effectue un tour en vingt-quatre heures. Conformément à l'invention, le mécanisme de réveil comporte également un système de réglage, qui peut être d'un type connu de l'homme du métier, et qui permet de régler la position angulaire de la came 21 de manière à ce que l'encoche 23 se trouve en face du bec 29 à une heure de réveil programmée.

Le principe de fonctionnement du système de déclenchement du mécanisme de sonnerie est le suivant. A l'heure de réveil programmée, le bec 29 chute subitement dans l'encoche 23, ce qui fait pivoter la bascule de déclenchement 25 autour de son axe 27 dans le sens antihoraire. La goupille 32 portée par l'extrémité distale de la bascule 25 vient alors actionner le levier 33, de sorte que ce dernier pivote dans le sens horaire (figure 3B). En pivotant ainsi dans le sens horaire, le levier 33libère l'étoile 19. Le barillet se trouve alors libre de tourner en entraînant le mécanisme de sonnerie.

Les figures 3A, 3B et 3C montrent également une roue à colonnes 41 et une bascule de commande 35. La roue à colonnes du présent exemple est double. Il s'agit à peu de chose près de l'assemblage dos à dos de deux roues à colonnes de conception classique. La roue à colonnes 41 est essentiellement constituée d'une roue à rochet 57, d'un premier lot de six dents ou colonnes 59 portées de chant par le rochet sur la face supérieure de sa planche, et d'un second lot de six dents ou colonnes 59A portées de chant par le rochet sur la face inférieure de sa planche (seul le premier lot de colonnes est visible dans les figures 3A, 3B et 3C). Les colonnes présentent une section transversale sensiblement en forme de triangle tronqué. On peut voir également que le rochet 57 comprend 12 dents (deux dents pour chaque colonne d'un lot). Il s'agit en effet d'une roue à colonnes à deux temps. Lorsqu'elle n'est pas actionnée, la roue à colonnes 41 est maintenue dans une position angulaire stable par un ressort sautoir 58 dont l'extrémité appuie contre la roue à rochet. La bascule de commande 35, quant à elle, est pivotée autour d'un axe 37. On peut voir également qu'elle est munie d'un bec 39 et d'une goupille 45. Le bec 39 est rappelé contre les colonnes 59 de la roue à colonnes 41 par un ressort de rappel 43, et la goupille 45 est agencée pour coopérer avec un pied 47 dont est muni la bascule de déclenchement 25.

Les figures 3A et 3B montrent toutes les deux la roue à colonnes 41 orientée de manière à permettre au bec 39 de la bascule 35 de s'abaisser entre deux colonnes 59 sous l'action du ressort 43. Si maintenant, on fait pivoter le rochet 57 de la roue à colonnes 41 d'un pas, une des colonnes pousse le bec 39 de sorte qu'il se soulève et vient s'immobiliser en appui contre la colonne (figure 3C). Ce mouvement provoque le pivotement de la bascule 35 dans le sens antihoraire. La roue à colonnes 41 est une roue à colonnes à deux temps. Ainsi, si on fait ensuite encore pivoter la roue à colonnes d'un pas supplémentaire, la colonne contre laquelle repose le bec 39 se dégage, et le bec redescend à nouveau entre deux colonnes actionné par le ressort 43. Ce mouvement provoque le pivotement de la bascule 35 dans l'autre sens, le sens horaire.

Comme mentionné plus haut, la bascule de commande 35 comporte une goupille 45 qui est agencée pour coopérer avec un pied 47 de la bascule de déclenchement 25. Toutefois, lorsque la bascule 35 est abaissée entre deux colonnes comme illustré dans les figures 3A et 3B, la goupille 45 est maintenue écartée de la trajectoire du pied 47, et elle ne peut donc pas entraver le pivotement de la bascule de déclenchement 25 dans un sens ou dans l'autre. Lorsque par la suite, la roue à colonnes 41 est incrémentée d'un pas, le pivotement de la bascule de commande 35 dans le sens antihoraire s'accompagne d'un déplacement de la goupille 45 en direction du pied 47. Dans cette nouvelle position, la goupille 45 se trouve sur la trajectoire du pied 47, de sorte qu'elle bloque le pivotement de la bascule de déclenchement dans le sens antihoraire. On comprendra donc que, lorsque la bascule de commande 35 est soulevée par une des colonnes, le système de déclenchement est bloqué, de sorte que le bec 29 de la bascule de déclenchement 25 est dans l'incapacité de s'abaisser dans l'encoche 23 de la came de déclenchement 21 lorsqu'arrive l'heure programmée. Le mécanisme de sonnerie ne peut donc tout simplement pas se déclencher lorsque le bec 39 de la bascule de commande 35 est soulevé par une des colonnes 59.

On comprendra de ce qui précède que le mécanisme de réveil se trouve dans l'état activé lorsque la bascule 35 se trouve abaissée entre deux colonnes comme illustré dans les figures 3A et 3B. Et qu'inversement, le mécanisme de réveil se trouve dans l'état désactivé lorsque la bascule 35 est soulevée, le bec 39 reposant contre une des colonnes 59 comme illustré dans la figure 3C. On peut donc considérer que, dans le présent exemple, c'est la position angulaire de la roue à colonnes 41 qui détermine si le mécanisme de réveil se trouve dans l'état activé ou dans l'état désactivé. Comme déjà mentionné, le mécanisme de réveil qui fait l'objet de la présente description comporte encore un organe indicateur d'activation agencé pour indiquer si le mécanisme de réveil et dans l'état activé ou dans l'état désactivé. Dans le présent exemple, l'organe indicateur d'activation est commandé par la bascule 35 et, comme déjà mentionné, il est agencé pour apparaître dans un guichet référencé 7 (figure 1).

On remarquera en outre que, si on incrémente d'un pas la position de la roue à colonnes 41 pour faire commuter le mécanisme de réveil de l'état activé à l'état désactivé pendant que le ressort-moteur est en train de se désarmer suite au déclenchement du mécanisme de sonnerie, on provoque le pivotement de la bascule 35 dans le sens antihoraire comme déjà expliqué en relation avec la figure 3C. Le pivotement de la bascule 35 fait avancer la goupille 45 en direction du pied 47 de la bascule de déclenchement 25. Le mécanisme de sonnerie venant de se déclencher, la bascule 25 se trouve à ce moment là dans la position représentée dans la figure 3B, avec son bec 29 abaissé dans l'encoche 23 de la came de déclenchement 21. Dans cette position, le pied 47 se trouve sur le chemin de la goupille 45. La goupille 45 repousse donc la bascule de déclenchement 25 qui vient ainsi dans la position représentée dans la figure 3C en provoquant l'arrêt de la sonnerie.

Conformément à l'invention, le mécanisme de réveil comporte un mécanisme à commande manuelle agencé pour le faire passer alternativement de l'état activé à l'état désactivé et inversement. Les figures 4A, 4B et 4C sont des vues schématiques en plan de dessous de ce mécanisme. Dans le mode de réalisation illustré, le mécanisme à commande manuelle opère en faisant avancer d'un pas la roue à colonne 41 chaque fois que le porteur de la montre actionne un bouton-poussoir (référencé 13 dans la figure 1). On peut voir sur la figure 4A que la roue à colonnes 41 est sous l'action d'un cliquet 55 arrangé pour coopérer avec les dents de la roue à rochet 57. Le cliquet 55 est monté pivotant sur une des extrémités d'un levier de commande 51. Lorsque le bouton-poussoir 13 (non représenté dans les figures 4A, 4B et 4C) est actionné, son extrémité avant se déplace selon un chemin rectiligne (indiqué par la flèche A) en repoussant le levier de commande 51, de sorte que ce dernier pivote autour d'un axe 53. Un ressort de rappel (non représenté) est encore prévu pour faire revenir le levier de commande 51 en arrière, dès que le porteur de la montre relâche sa pression sur le bouton-poussoir 13. On peut donc comprendre que chaque pression exercée sur le poussoir a pour effet de déplacer le cliquet 55 de façon à faire avancer la roue à colonnes 41 de la valeur angulaire d'une dent de rochet (30°), et que les pressions successives sur le bouton-poussoir 13 ont pour effet d'incrémenter progressivement la position angulaire de la roue à colonnes 41.

Conformément à l'invention, le mécanisme de réveil comporte un isolateur agencé pour neutraliser la fonction d'activation du mécanisme de réveil par le mécanisme à commande manuelle lorsque le degré d'armage du ressort-moteur est inférieur à une première valeur seuil prédéfinie. En se référant à nouveau aux figures 4A, 4B et 4C, on peut voir une première came logique 61 et un isolateur 63. La première came logique 61 est montée coaxialement sur le mobile d'arrêtage 85 (visible dans les figures 2A et 2B) de manière à ce qu'elle pivote solidairement avec ce dernier. On peut voir également que la première came logique comporte plusieurs secteurs circulaires séparés les uns des autres par des épaulements. L'isolateur 63 se présente sous la forme d'une bascule qui est pivotée autour d'un axe 65 et qui est munie d'un bec suiveur de came 67 qui est rappelé contre le profil de la première came logique 61 par un ressort qui est intégré dans l'isolateur. L'isolateur 63 est également muni d'un deuxième bec 69 prévu pour coopérer avec les colonnes 59A du second lot de colonnes de la roue à colonnes 41. Enfin, l'isolateur 63 porte une goupille 71 à son extrémité la plus éloignée de l'axe 65. On peut préciser en outre que l'isolateur 63 est agencé, par rapport à la roue à colonnes 41, de telle manière que le bec 69 se trouve en appui contre une des colonnes 59A (figures 4A et 4B) lorsque le mécanisme de réveil est dans l'état activé. Et qu'inversement, le bec 69 se trouve en regard de l'espace entre deux colonnes 59A (figure 4C) lorsque le mécanisme de réveil est dans l'état désactivé.

En se référant d'abord à la figure 4A, on peut voir que la came logique 61 est représentée dans une position angulaire telle que le bec 67 de l'isolateur 63 se trouve en appui contre une portion de profil circulaire 61a de la came. Rappelons que la position angulaire de la came logique 61 est représentative du degré d'armage du ressort-moteur. De plus, si la came logique est tournée de manière à ce que le bec 67 de l'isolateur 63 se trouve en face de la portion de profil circulaire 61a, c'est que le degré d'armage du ressort moteur est supérieur à la première valeur seuil prédéfinie. En se référant toujours à la figure 4A, on peut voir encore que le deuxième bec 69 de l'isolateur 63 est en appui contre une des six colonnes 59A de la roue à colonnes 41. Si on se réfère maintenant à la figure 4B, on peut voir que le ressort moteur s'est au moins partiellement désarmé en faisant pivoter la came logique 61 dans le sens antihoraire. On peut comprendre que le degré d'armage du ressort moteur est maintenant inférieur à la première valeur seuil prédéfinie, puisque le bec 67 ne se trouve plus en face de la portion de profil circulaire 61a. Le bec 67 de l'isolateur 63 se trouve maintenant en regard d'une autre portion circulaire (référencée 61b) de profil de la came 61, le rayon de la portion de profil circulaire 61b étant sensiblement inférieur à celui de la portion de profil circulaire 61a. On peut observer toutefois que le bec 67 n'est pas en appui contre le profil circulaire 61b, mais qu'il est au contraire suspendu au-dessus du profil 61b. En effet, le deuxième bec 69 de l'isolateur 63 est toujours en appui contre la même colonne 59A de la roue à colonnes 41, parce que le mécanisme de réveil est toujours activé, la sonnerie étant en cours.

En se référant maintenant à la figure 4C, On peut voir que le bec 69 de l'isolateur 63 est abaissé entre deux colonnes 59A de la roue à colonnes 41. On comprendra donc que le mécanisme de réveil est maintenant désactivé. Comme déjà mentionné, l'isolateur 63 porte une goupille 71 à son extrémité la plus éloignée de l'axe 65. En se référant toujours à la figure 4C, on peut voir que La goupille 71 est agencée pour maintenir le cliquet 55 du mécanisme à commande manuelle à l'écart de la roue à rochet 57 de la roue à colonnes 41. Ainsi, on peut comprendre que, lorsque l'isolateur 63 se trouve dans la position illustrée dans la figure 4C, le porteur de la montre n'a plus la possibilité d'incrémenter la roue à colonnes en actionnant le bouton-poussoir 13. Dans la position illustrée, l'isolateur 63 empêche en effet le cliquet 55 de venir en prise avec les dents de la roue à rochet 57.

La figure 4A représente la première came logique 61 dans la même position angulaire que dans la figure 2A. Dans cette position correspondant à la situation où le barillet est armé au maximum, le bec 67 de l'isolateur 63 est en appui contre la portion de profil circulaire 61a. Telle que représentée dans les figures 4A, 4B et 4C, la première came logique 61, qui est solidaire du mobile d'armage 85 (figure 2A et 2B), est agencée pour tourner dans le sens antihoraire lorsque le barillet se désarme. Dans ces conditions, lorsque, suite au déclenchement de la sonnerie, la première came logique 61 se met à tourner, le bec 67 de l'isolateur 63 glisse sur la portion de profil circulaire 61a jusqu'à l'épaulement 62 séparant cette portion de profil de la portion de profil 61b. Une fois l'épaulement 62 franchi, le bec 67 se trouve en regard de la portion de profil circulaire 61b dont le rayon est sensiblement inférieur à celui du profil circulaire 61a. Lorsque le mécanisme de réveil se trouve dans l'état activé, l'autre bec (le bec 69) de l'isolateur 63 est en appui contre une des colonnes 59A de la roue à colonnes 41. Dans ces conditions, l'isolateur 63 ne bascule pas lorsque le bec 67 passe de la portion de profil 61a à la portion de profil 61b puisqu'il est encore soutenu par son autre bec qui est en appui contre une des colonnes de la roue à colonnes. On comprendra de ce qui précède que l'isolateur 63 n'interfère pas avec le fonctionnement du mécanisme à commande manuelle lorsque le mécanisme de réveil est dans l'état activé. En revanche, si le porteur de la montre-bracelet désactive le réveil, en cours de sonnerie, après que le bec suiveur de came 67 a franchi l'épaulement 62, la colonne 59A s'efface. Dans ces conditions, le bec 69 est libre de s'abaisser entre deux colonnes, de sorte que l'isolateur 63 bascule dans le sens antihoraire et que le bec 67 vient en appui contre la portion de profil 61b. Conforment à ce qui a été expliqué plus haut, dans cette situation, le porteur de la montre n'a plus alors la possibilité d'incrémenter la roue à colonnes 41 en actionnant le bouton-poussoir 13. La fonction d'activation du mécanisme de réveil par le mécanisme à commande manuelle est donc neutralisée. On rappellera de plus que, conformément à ce qui a été expliqué en relation avec la figure 3C, le fait de désactiver le réveil en cours de sonnerie a également pour effet d'arrêter la sonnerie.

En se référant à nouveau à la figure 2A, on peut voir que le mobile d'arrêtage 85 représenté comporte quatre niveaux différents. Les deux niveaux inférieurs sont comme on l'a vu, une étoile 87 et une came 89 qui constituent ensemble le mobile d'arrêtage 85 proprement dit (Fig. 2B). Le troisième niveau du mobile 85 est constitué par la première came logique 61 qui, comme on l'a vu également, est fixée rigidement sur les deux premiers niveaux en position coaxiale. Enfin, le mobile d'arrêtage 85 comprend encore un quatrième niveau formé principalement d'une deuxième came logique 95 qui est montée pivotante par-dessus la première came logique 61 en position coaxiale. En se référant toujours à la figure 2A, on peut voir que la planche de la deuxième came logique est percée d'un oblong 97 qui définit un arc de cercle concentrique à l'axe de pivotement de la came. On peut voir également que la première came logique 61 porte une goupille 99 qui est agencée pour coulisser dans l'oblong 97. La présence de cet oblong permet à la deuxième came logique 95 de pivoter relativement au reste du mobile d'arrêtage 85 à l'intérieur d'un secteur dont l'étendue est limitée par les deux extrémités de l'oblong 97.

Conformément au mode de réalisation de l'invention qui fait l'objet de la présente description, le mécanisme de réveil comporte un système automatique agencé pour le désactiver lorsque le ressort-moteur s'est désarmé jusqu'au-dessous d'une deuxième valeur seuil prédéfinie, la deuxième valeur seuil étant inférieure à la première valeur seuil. Les figures 5A, 5B et 5C sont des vues schématiques en plan illustrant trois phases du fonctionnement du système automatique susmentionné. En se référant aux trois figures susmentionnées, on peut voir que la deuxième came logique 95, qui est montée sur le mobile d'armage 85, comporte une portion de profil 111 à rayon constant et une portion de profil 115 en creux. Les trois figures montrent également la roue à colonnes 41 avec sa roue à rochet 57 immobilisée par le sautoir 58, et une bascule 103 à déclenchement instantané qui est pivotée par une de ses extrémités autour d'un axe 105. On peut voir de plus que la bascule à déclenchement instantané porte un cliquet 109 qui est prévu pour actionner la roue à rochet 57 de la roue à colonnes 41, et qui est fixé à l'extrémité de la bascule 103 la plus éloignée de l'axe de pivotement 105. Enfin, la bascule à déclenchement instantané est également munie d'une roulette 107 qui est rappelée contre la deuxième came logique 95 par un ressort de rappel 113.

La configuration illustrée dans la figure 5A correspond à la situation où le ressort de barillet est armé au maximum. On peut voir que dans cette configuration, la roulette 107 est en appui contre la portion de profil 111 à rayon constant de la came 95. Ensuite, lorsque le mécanisme de sonnerie se déclenche et que le ressort de barillet se désarme en l'entraînant, le mobile d'arrêtage 85 effectue successivement deux pas de 30° dans le sens horaire. Durant le premier pas de 30°, la deuxième came logique 95 est solidaire en rotation du reste du mobile d'arrêtage 85. En effet, la goupille 99 se trouve alors à une extrémité de l'oblong 97, et elle empêche la deuxième came logique 95 de pivoter relativement au reste du mobile d'arrêtage 85 dans le sens antihoraire. Dans ces conditions, la roulette 107 roule contre la portion de profil 111 à rayon constant.

A un certain moment durant le second pas de 30°, la roulette 107 arrive à l'extrémité de la portion de profil 111 à rayon constant (cette situation est montrée dans la figure 5B). En se référant plus particulièrement à cette figure, on peut comprendre qu'à l'instant où le point de contact entre la roulette 107 et la came 95 quitte la portion de profil à rayon constant, la force avec laquelle la roulette 107 presse contre le profil de la deuxième came logique 95 cesse d'être orientée radialement, mais s'oriente au contraire de manière à pousser la came 95 à pivoter dans le sens horaire. La roulette 107 plonge soudainement dans la portion de profil en creux 115 en faisant pivoter dans le sens antihoraire la bascule 103 à déclenchement instantané. Lorsque la bascule 103 pivote, le cliquet 109 est entraîné en suivant une direction tangente à la roue à rochet 57, de sorte que le cliquet 109 vient en prise avec une dent du rochet et incrémente d'un pas la roue à colonnes 41. Le résultat de cette incrémentation est de désactiver le mécanisme de réveil.

On comprendra en outre que diverses modifications et/ou améliorations évidentes pour un homme du métier peuvent être apportées au mode de réalisation qui fait l'objet de la présente description sans sortir du cadre de la présente invention définie par les revendications annexées.

## Revendications

1. Mécanisme de réveil pour pièce d'horlogerie mécanique pouvant être soit dans un état activé, soit dans un état désactivé, et comprenant :
- un mécanisme de sonnerie ;
- un ressort-moteur (15) agencé pour se désarmer en entraînant le mécanisme de sonnerie suite à un déclenchement de ce dernier ;
- un mécanisme à commande manuelle (13, 51, 55, 41) agencé pour alternativement activer et désactiver le mécanisme de réveil ;
- un système de déclenchement (21, 25, 29, 31, 33) comportant une came (21) reliée cinématiquement au mouvement, et agencée pour commander le déclenchement du mécanisme de sonnerie à une heure préprogrammée, si le mécanisme de réveil est dans l'état activé ;
- un système de réglage (11, 3, 5) permettant de programmer manuellement et d'indiquer l'heure programmée pour le déclenchement du mécanisme de sonnerie ;
**caractérisé en ce qu'**il comporte en outre un isolateur (63) agencé pour neutraliser la fonction d'activation du mécanisme de réveil par le mécanisme à commande manuelle (13, 51, 55, 41), lorsque le degré d'armage du ressort-moteur (15) est inférieur à une première valeur seuil prédéfinie.

2. Mécanisme de réveil conforme à la revendication 1, **caractérisé en ce qu'**il comporte un organe indicateur d'activation (7) agencé pour indiquer si le mécanisme de réveil est dans l'état activé ou dans l'état désactivé.

3. Mécanisme de réveil conforme à la revendication 1 ou 2, **caractérisé en ce que** l'isolateur (63) est agencé de manière à ne pas interférer avec le fonctionnement du mécanisme à commande manuelle (13, 51, 55, 41) lorsque le mécanisme de réveil est dans l'état activé, de sorte que l'isolateur (63) neutralise uniquement la fonction d'activation, et ne neutralise pas la fonction de désactivation du mécanisme de réveil par le mécanisme à commande manuelle.

4. Mécanisme de réveil conforme à l'une quelconque des revendications 1, 2 et 3, **caractérisé en ce qu'**il comporte un barillet de sonnerie dans lequel est monté le ressort-moteur (15), ainsi qu'un mobile (85) agencé pour être entraîné par le barillet de sonnerie de sorte que la position angulaire du mobile (85) est représentative du degré d'armage du ressort-moteur (15), et **en ce que** l'isolateur (63) est agencé de manière à neutraliser la fonction d'activation lorsque la position angulaire du mobile (85) est comprise dans un intervalle prédéfini.

5. Mécanisme de réveil conforme à la revendication 4, **caractérisé en ce qu'**il comporte une première came logique (61) solidaire en rotation du mobile (85), **en ce que** l'isolateur (63) est constitué par une bascule mobile entre une position retirée et une position agissante, la première came logique (61) étant agencée pour coopérer avec l'isolateur (63) de manière à faire basculer l'isolateur (63) dans la position agissante lorsque le degré d'armage du ressort-moteur (15) descend au-dessous de la première valeur seuil prédéfinie, l'isolateur (63) étant agencé pour neutraliser la fonction d'activation lorsqu'il est dans la position agissante.

6. Mécanisme de réveil conforme à l'une quelconque des revendications précédentes, caractérisé qu'il comporte une bascule de commande (35) agencée pour pivoter entre une première position et une seconde position, en ce que le mécanisme de réveil est dans l'état activé lorsque la bascule est dans la première position et dans l'état désactivé lorsque la bascule est dans la seconde position, et en ce que le mécanisme à commande manuelle (13, 51, 55, 41) comporte un poussoir (13) agencé pour faire commuter la bascule de commande (35) de la première à la seconde position et inversement.

7. Mécanisme de réveil conforme à la revendication 6, **caractérisé en ce que** le mécanisme à commande manuelle (13, 51, 55, 41) comporte une roue à colonnes (41) à deux temps, et un cliquet (55) agencé pour être actionné par le poussoir (13) de manière à entraîner la roue à colonnes (41) pas-à-pas, et **en ce que** la bascule de commande (35) comporte un bec (39) qui est rappelé contre les colonnes (59) de la roue à colonnes (41), de sorte que la bascule de commande (35) commute alternativement entre la première et la seconde position lorsque la roue à colonnes (41) est incrémentée.

8. Mécanisme de réveil conforme aux revendications 5 et 7, **caractérisé en ce que** le cliquet (55) est libre de coopérer avec la roue à colonne (41) lorsque l'isolateur (63) est dans la position retirée, et **en ce que** l'isolateur (63) maintient le cliquet (55) écarté de la roue à colonnes (41) lorsqu'il est dans la position agissante.

9. Mécanisme de réveil conforme à l'une quelconque des revendications précédentes, **caractérisé en ce qu'**il comporte un dispositif automatique (103, 107, 109) agencé pour désactiver le mécanisme de réveil et pour arrêter la sonnerie, lorsque l'entraînement du mécanisme de sonnerie provoque le désarmage du ressort-moteur (15) jusqu'au-dessous d'une deuxième valeur seuil prédéfinie, la deuxième valeur seuil étant inférieure à la première valeur seuil.

10. Mécanisme de réveil conforme à la revendication 9, **caractérisé en ce que** le mécanisme automatique (95, 103, 107, 109) comporte une deuxième came logique (95) portée par le mobile (85) en position coaxiale, une bascule (103), un suiveur de came (107) agencé pour coopérer avec la deuxième came logique (95), et un cliquet (109), le suiveur de came (107) et le cliquet (109) étant portés par la bascule (103) et agencés de manière à ce que le cliquet (109) coopère avec la roue à colonnes (41) pour faire avancer cette dernière d'un pas lorsque la deuxième came logique (95) fait passer le suiveur came (107) et la bascule (103) d'une première à un deuxième position angulaire.

11. Mécanisme de réveil conforme à la revendication 10, **caractérisé en ce que** la deuxième came logique (95) est montée pivotante sur le mobile (85) de manière à être libre de tourner d'un angle limité coaxialement au mobile (85), et **en ce que** le suiveur de came (107) comporte une roulette, la roulette étant agencée pour rouler contre la deuxième came logique (95) et pour plonger en avant en en entraînant le cliquet (109), lorsqu'elle atteint un décrochement abrupte que présente la deuxième came logique (95).

## Patentansprüche

1. Weckmechanismus für mechanische Uhr, der sich entweder in einem aktivierten Zustand oder in einem deaktivierten Zustand befinden kann und Folgendes umfasst:
- einen Schlagwerkmechanismus;
- eine Triebfeder (15), die dazu gestaltet ist, sich zu entspannen, indem sie den Schlagwerkmechanismus im Anschluss an eine Auslösung dieses letzteren mitnimmt;
- einen Mechanismus (13, 51, 55, 41) mit manueller Steuerung, der dazu gestaltet ist, den Weckmechanismus abwechselnd zu aktivieren und zu deaktivieren;
- ein Auslösungssystem (21, 25, 29, 31, 33), das eine Kurvenscheibe (21) umfasst, die kinematisch mit dem Uhrwerk verbunden ist und dazu gestaltet ist, die Auslösung des Schlagwerkmechanismus an einer vorprogrammierten Zeit zu steuern, wenn der Weckmechanismus sich im aktivierten Zustand befindet;
- ein Regulierungssystem (11, 3, 5), welches das manuelle Programmieren und das Anzeigen der programmierten Zeit für die Auslösung des Schlagwerkmechanismus ermöglicht;
**dadurch gekennzeichnet, dass** er ferner einen Isolator (63) umfasst, der dazu gestaltet ist, die Aktivierungsfunktion des Weckmechanismus durch den Mechanismus (13, 51, 55, 41) mit manueller Steuerung zu neutralisieren, wenn der Spannungsgrad der Triebfeder (15) niedriger als ein erster vordefinierter Schwellenwert ist.

2. Weckmechanismus nach Anspruch 1, **dadurch gekennzeichnet, dass** er ein Aktivierungsanzeigeorgan (7) umfasst, das dazu gestaltet ist, anzuzeigen, ob der Weckmechanismus sich im aktivierten Zustand oder im deaktivierten Zustand befindet.

3. Weckmechanismus nach Anspruch 1 oder 2, **dadurch gekennzeichnet, dass** der Isolator (63) derart gestaltet ist, dass er die Funktion des Mechanismus (13, 51, 55, 41) mit manueller Steuerung nicht stört, wenn der Weckmechanismus sich im aktivierten Zustand befindet, derart dass der Isolator (63) einzig die Aktivierungsfunktion neutralisiert und nicht die Deaktivierungsfunktion des Weckmechanismus durch den Mechanismus mit manueller Steuerung neutralisiert.

4. Weckmechanismus nach einem der Ansprüche 1, 2 und 3, **dadurch gekennzeichnet, dass** er ein Schlagwerk-Federhaus, in dem die Triebfeder (15) montiert ist, sowie ein Drehteil (85) umfasst, das dazu gestaltet ist, derart durch das Schlagwerk-Federhaus mitgenommen zu werden, dass die Winkelposition des Drehteils (85) für den Spanungsgrad der Triebfeder (15) repräsentativ ist, und dadurch, dass der Isolator (63) derart gestaltet ist, dass er die Aktivierungsfunktion neutralisiert, wenn die Winkelposition des Drehteils (85) in einem vordefinierten Intervall enthalten ist.

5. Weckmechanismus nach Anspruch 4, **dadurch gekennzeichnet, dass** er eine erste logische Kurvenscheibe (61) umfasst, die drehfest mit dem Drehteil (85) verbunden ist, und dadurch, dass der Isolator (63) aus einer Wippe besteht, die zwischen einer eingezogenen und einer wirkenden Position beweglich ist, wobei die erste logische Kurvenscheibe (61) dazu gestaltet ist, derart mit dem Isolator (63) zusammenzuwirken, dass sie den Isolator (63) in die wirkende Position kippen lässt, wenn der Spannungsgrad der Triebfeder (15) unter den ersten vordefinierten Schwellenwert sinkt, wobei der Isolator (63) dazu gestaltet ist, die Aktivierungsfunktion zu neutralisieren, wenn er sich in der wirkenden Position befindet.

6. Weckmechanismus nach einem der vorhergehenden Ansprüche, **dadurch gekennzeichnet, dass** er eine Steuerwippe (35) umfasst, die dazu gestaltet ist, zwischen einer ersten Position und einer zweiten Position zu schwenken, dadurch, dass der Weckmechanismus sich im aktivierten Zustand, wenn die Wippe sich in der ersten Position befindet, und im deaktivierten Zustand befindet, wenn die Wippe sich in der zweiten Position befindet, und dadurch, dass der Mechanismus (13, 51, 55, 41) mit manueller Steuerung einen Drücker (13) umfasst, der dazu gestaltet ist, die Steuerwippe (35) von der ersten in die zweite Position und umgekehrt umzuschalten.

7. Weckmechanismus nach Anspruch 6, **dadurch gekennzeichnet, dass** der Mechanismus (13, 51, 55, 41) mit manueller Steuerung ein zweistufiges Säulenrad (41) und einen Sperrkegel (55) umfasst, der dazu gestaltet ist, derart durch den Drücker (13) betätigt zu werden, dass das Säulenrad (41) schrittweise mitgenommen wird, und dadurch, dass die Steuerwippe (35) einen Schnabel (39) umfasst, der derart gegen die Säulen (59) des Säulenrades (41) zurückgezogen wird, dass die Steuerwippe (35) abwechselnd zwischen der ersten und der zweiten Position umschaltet, wenn das Säulenrad (41) inkrementiert wird.

8. Weckmechanismus nach Anspruch 5 und 7, **dadurch gekennzeichnet, dass** der Sperrkegel (55) frei mit dem Säulenrad (41) zusammenwirken kann, wenn der Isolator (63) sich in der eingezogenen Position befindet, und dadurch, dass der Isolator (63) den Sperrkegel (55) von dem Säulenrad (41) beabstandet hält, wenn er sich in der wirkenden Position befindet.

9. Weckmechanismus nach einem der vorhergehenden Ansprüche, **dadurch gekennzeichnet, dass** er eine automatische Vorrichtung (103, 107, 109) umfasst, die dazu gestaltet ist, den Weckmechanismus zu deaktivieren und das Schlagwerk anzuhalten, wenn das Mitnehmen des Schlagwerkmechanismus das Entspannen der Triebfeder (15) bis unterhalb eines zweiten vordefinierten Schwellenwerts bewirkt, wobei der zweite Schwellenwert niedriger als der erste Schwellenwert ist.

10. Weckmechanismus nach Anspruch 9, **dadurch gekennzeichnet, dass** der automatische Mechanismus (95, 103, 107, 109) eine zweite logische Kurvenscheibe (95), die durch das Drehteil (85) in der koaxialen Position getragen wird, eine Wippe (103), einen Kurvenscheibenfolger (107), der dazu gestaltet ist, mit der zweiten logischen Kurvenscheibe (95) zusammenzuwirken, und einen Sperrkegel (109) umfasst, wobei der Kurvenscheibenfolger (107) und der Sperrkegel (109) durch die Wippe (103) getragen werden und derart gestaltet sind, dass der Sperrkegel (109) mit dem Säulenrad (41) zusammenwirkt, um dieses letztere um einen Schritt vorrücken zu lassen, wenn die zweite logische Kurvenscheibe (95) den Kurvenscheibenfolger (107) und die Wippe (103) von einer ersten in eine zweite Winkelposition übergehen lässt.

11. Weckmechanismus nach Anspruch 10, **dadurch gekennzeichnet, dass** die zweite logische Kurvenscheibe (95) derart schwenkbar auf dem Drehteil (85) gelagert ist, dass sie sich frei um einen begrenzten Winkel koaxial zum Drehteil (85) drehen kann, und dadurch, dass der Kurvenscheibenfolger (107) eine Rolle umfasst, wobei die Rolle dazu gestaltet ist, gegen die zweite logische Kurvenscheibe (95) zu rollen und nach vorne zu tauchen und dabei den Sperrkegel (109) mitzunehmen, wenn sie einen abrupten Rücksprung erreicht, den die zweite logische Kurvenscheibe (95) aufweist.

## Claims

1. Alarm clock mechanism for a mechanical timepiece able to be in either an activated state or a deactivated state, and comprising:
- a striking mechanism;
- a motor spring (15) arranged to unwind and thus drive the striking mechanism following triggering of the latter;
- a manual control mechanism (13, 51, 55, 41) arranged to alternately activate and deactivate the alarm clock mechanism;
- a triggering system (21, 25, 29, 31, 33) comprising a cam (21) kinematically connected to the movement, and arranged to trigger the striking mechanism at a preprogrammed time if the alarm clock mechanism is in the activated state;
- an adjusting system (11, 3, 5) enabling the programmed time for the triggering of the striking mechanism to be programmed manually and indicated;
**characterised in that** it further comprises an lifting-lever (63) arranged to cancel the activation function of the alarm clock mechanism by the manual control mechanism (13, 51, 55, 41), when the degree of winding of the motor spring (15) is less than a predefined first threshold value.

2. Alarm clock mechanism as claimed in claim 1, **characterised in that** it comprises an activation indicator member (7) arranged to indicate whether the alarm clock mechanism is in the activated state or in the deactivated state.

3. Alarm clock mechanism as claimed in claim 1 or 2, **characterised in that** the lifting-lever (63) is arranged so as not to interfere with the operation of the manual control mechanism (13, 51, 55, 41) when the alarm clock mechanism is in the activated state, so that the lifting-lever (63) cancels only the activation function and does not cancel the deactivation function of the alarm clock mechanism by the manual control mechanism.

4. Alarm clock mechanism as claimed in any one of claims 1, 2 and 3, **characterised in that** it comprises a striking barrel in which the motor spring (15) is mounted, as well as a mobile (85) arranged to be driven by the striking barrel so that the angular position of the mobile (85) is representative of the degree of winding of the motor spring (15), and **in that** the lifting-lever (63) is arranged so as to cancel the activation function when the angular position of the mobile (85) is within a predefined interval.

5. Alarm clock mechanism as claimed in claim 4, **characterised in that** it comprises a first logic cam (61) connected for conjoint rotation to the mobile (85), **in that** the lifting-lever (63) is formed by a lever arm able to move between a retracted position and an acting position, the first logic cam (61) being arranged to cooperate with the lifting-lever (63) so as to cause the lifting-lever (63) to pivot into the acting position when the degree of winding of the motor spring (15) falls below the predefined first threshold value, the lifting-lever (63) being arranged to cancel the activation function when it is in the acting position.

6. Alarm clock mechanism as claimed in any one of the preceding claims, **characterised in that** it comprises a control lever arm (35) arranged to pivot between a first position and a second position, **in that** the alarm clock mechanism is in the activated state when the lever arm is in the first position and in the deactivated state when the lever arm is in the second position, and **in that** the manual control mechanism (13, 51, 55, 41) comprises a pusher (13) arranged to cause the control lever arm (35) to switch from the first to the second position and vice versa.

7. Alarm clock mechanism as claimed in claim 6, **characterised in that** the manual control mechanism (13, 51, 55, 41) comprises a two-time column wheel (41) and a pawl (55) arranged to be actuated by the pusher (13) so as to drive the column wheel (41) in a stepping manner, and **in that** the control lever arm (35) comprises a beak (39) which is returned against the columns (59) of the column wheel (41) so that the control lever arm (35) alternately switches between the first and the second position when the column wheel (41) is incremented.

8. Alarm clock mechanism as claimed in claims 5 and 7, **characterised in that** the pawl (55) is free to cooperate with the column wheel (41) when the lifting-lever (63) is in the retracted position, and **in that** the lifting-lever (63) keeps the pawl (55) spaced apart from the column wheel (41) when it is in the acting position.

9. Alarm clock mechanism as claimed in any one of the preceding claims, **characterised in that** it comprises an automatic device (103, 107, 109) arranged to deactivate the alarm clock mechanism and to stop the striking when the driving of the striking mechanism causes the motor spring (15) to unwind to below a predefined second threshold value, the second threshold value being lower than the first threshold value.

10. Alarm clock mechanism as claimed in claim 9, **characterised in that** the automatic mechanism (95, 103, 107, 109) comprises a second logic cam (95) borne by the mobile (85) in a coaxial position, a lever arm (103), a cam follower (107) arranged to cooperate with the second logic cam (95), and a pawl (109), the cam follower (107) and the pawl (109) being borne by the lever arm (103) and arranged so that the pawl (109) cooperates with the column wheel (41) to cause the latter to advance by one step when the second logic cam (95) causes the cam follower (107) and the lever arm (103) to move from a first to a second angular position.

11. Alarm clock mechanism as claimed in claim 10, **characterised in that** the second logic cam (95) is pivotably mounted on the mobile (85) so as to be free to turn by a limited angle coaxially to the mobile (85), and **in that** the cam follower (107) comprises a disc, the disc being arranged to roll against the second logic cam (95) and to thrust forwards thus driving the pawl (109) when it reaches an abrupt indent on the second logic cam (95).
